# EUROPÄISCHE PATENTSCHRIFT

(11) **EP 0 848 144 B1**
(45) Veröffentlichungstag und Bekanntmachung des Hinweises auf die Patenterteilung: **16.10.2002**
(21) Anmeldenummer: 97119110.1
(22) Anmeldetag: 03.11.1997
(51) Int. Cl.: F01N 7/20, F01N 7/08

(54) **Endrohr für Abgasrohr einer Abgasanlage eines Kraftfahrzeuges**
Outlet pipe for the exhaust conduit of a motor vehicle exhaust system
Tuyau de sortie pour le conduit d'échappement d'un pôt d'échappement d'un véhicule à moteur

(30) Priorität: 12.12.1996 DE 19651608
(43) Veröffentlichungstag der Anmeldung: 17.06.1998
(73) Patentinhaber: Dr.Ing.h.c. F. Porsche Aktiengesellschaft, 70435 Stuttgart (DE)
(72) Erfinder: Sprenger, Rolf, 71287 Weissach (DE); Kapffenstein, Theo, 71711 Murr (DE)

(56) Entgegenhaltungen:
- EP-A- 0 434 577
- FR-A- 1 533 948
- US-A- 2 508 463
- PATENT ABSTRACTS OF JAPAN vol. 097, no. 002, 28.Februar 1997 & JP 08 284657 A (UMEX:KK), 29.Oktober 1996,

## Beschreibung

Die Erfindung bezieht sich auf ein Endrohr für ein Abgasrohr einer Abgasanlage eines Kraftfahrzeuges nach dem Oberbegriff des Anspruchs 1.

Aus der EP 0 434 577 Al ist ein Abgasendrohr bekannt, welches aus einer Innenschale und einer Außenschale zusammengesetzt ist. Die Verbindung Innenschale an der Außenschale erfolgt am Mündungsrand, in welchem Lufteinlaßöffnungen vorgesehen sind. Dem dem Mündungsrand abgekehrten hinteren Ende ist die Innenschale mit der Außenschale dicht verbunden.

Die Aufgabe der Erfindung besteht darin, ein Endrohr für ein Abgasrohr einer Abgasanlage zu schaffen, mit dem eine verbesserte Wärme- und Luftabfuhr gewährleistet ist.

Diese Aufgabe wird erfindungsgemäß durch die Merkmale des Anspruchs 1 gelöst. Weitere vorteilhafte Merkmale beinhalten die Unteransprüche.

Die mit der Erfindung hauptsächlich erzielten Vorteile bestehen darin, daß eine gezielte Wärmeabfuhr im Bereich des freien hinteren Endes des Abgasrohres durch Luftzirkulation erzielbar ist. Hierzu wird das Endrohr doppelwandig mit einer Außen- und Innenschale ausgeführt, die beabstandet zueinander angeordnet sind und zwischen sich einen Luftspalt aufweisen. Eine Befestigung der Innenschale mit der Außenschale erfolgt vorzugsweise am Mündungsrand des Endrohres. Eine andere Befestigung ist auch denkbar. Das Endrohr ist lösbar mit dem freien Ende des Abgasrohres verbindbar, wozu Schrauben verwendet werden, die ein Verklemmen mit dem Abgasrohr bewirken.

Zur definierten Luftzirkulation im Spaltraum zwischen den beiden Schalen, sind diese rundherum beabstandet zueinander angeordnet und nur im Mündungsrand der Außenschale miteinander, z.B. durch eine Schweißung verbunden.

In der Innenschale sind Durchbrechungen vorgesehen, die eine Umspülung des eingesteckten Abgasrohres mit Fahrtwind bewirken sollen, damit die Außenschale nicht zu heiß wird und nahegelegene Kunststoffteile nicht durch Wärmeabstrahlung beschädigt werden oder aber auch die verchromte Außenschale nicht durch die auftretende Wärme zerstört wird.

Die zwischen den beiden Schalenteilen einströmende Luft kann über gezielt angeordnete schlitzartige Öffnungen im Mündungsrand des Endrohres nach außen abgeleitet werden, wobei aufgrund des im Mündungsbereich herrschenden Unterdruckes ein sogenannter Jet-Effekt erzielt wird. Hierdurch wird die zwischen den beiden Schalen einströmende Luft förmlich herausgesogen, wodurch ein maximaler Luftdurchsatz und somit eine optimale Wärmeabfuhr und Temperaturabsenkung am Abgasrohr erzielt wird.

Die Öffnungen im Bereich des Mündungsrandes können auch nur zwischen den Verbindungsschweißungen der beiden Schalen gebildet werden, in dem ein geringer Spaltabstand vom Rand der Innenschale zum Mündungsrand der Außenschale hergestellt wird.

In der Innenschale sind längs- und querverlaufende, nach innen vorstehende Sicken vorgesehen, auf denen sich das Endrohr abstützt, so daß keine durchgehende flächige Anlage an der Innenschale durch das Abgasrohr erfolgt. Vorzugsweise sind zwei mit Abstand zueinander vorgesehene Sicken, die zwischen sich die Durchbrüche aufweisen, in der Innenschale angeordnet.

Durch die Doppelwandigkeit des Endrohres zirkuliert Luft im Luftspaltraum der beiden Schalen. Dadurch wird eine verbesserte Luftabführung erzielt. Durch die zusätzlichen seitlichen, am Mündungsrand umlaufenden angebrachten Schlitze wird mehr Luft durchgesetzt. Durch den Sog an der hinteren Kante des Endrohres entsteht der sogenannte Düsen/Jet-Effekt, d.h. mehr Luft wird durch den Luftspalt zwischen den beiden Schalen gezogen. Dies bewirkt eine gute Temperaturabsenkung durch eine optimale Luftführung.

Ein Ausführungsbeispiel der Erfindung ist in der Zeichnung dargestellt und wird im folgenden näher beschrieben.

Es zeigen
- Fig. 1: eine Ansicht auf das Endrohr in Fahrtrichtung F gesehen,
- Fig. 2: eine Ansicht auf das Endrohr entgegen der Fahrtrichtung F gesehen,
- Fig. 3: einen Horizontalschnitt nach der Linie III-III der Fig. 2,
- Fig. 4: einen Vertikalschnitt nach der Linie IV-IV der Fig. 2 und
- Fig. 5: eine Detailansicht auf ein Befestigungselement an der Innenschale.

Auf ein Abgasrohr 1 einer Abgasanlage für ein Kraftfahrzeug ist endseitig ein Endrohr 2 aufgesteckt, das aus einer Innenschale 3 und einer Außenschale 4 besteht, die vorzugsweise eine Verchromung aufweist.

Die Innenschale 3 ist beabstandet zur Außenschale 4 angeordnet, derart, daß sich rundherum ein durchgehender Luftspalt 5 bildet. Am Mündungsrand 6 der Außenschale 4 ist die Innenschale 3 befestigt, ansonsten ist sie freiliegend in der Außenschale 4 gehalten. '

In der Innenschale 3 sind jeweils im oberen und im unteren Abschnitt mindestens eine Durchbrechung 7, 8 bzw. ein Fenster zur Ableitung von Wärme in den Luftspalt 5 vorgesehen.

Zur beabstandeten Festlegung des eingesteckten Abgasrohres 1 in das Endrohr 2, ist die Innenschale 3 mit Sicken 10, 11 und 12, 12a versehen, die dem Abgasrohr 1 mit ihrer Wölbung zugerichtet sind. Die Sicken 10 und 12 sind umfangseitig verlaufend und die Sicken 12, 12a sind längsverlaufend zum Abgasrohr angeordnet. Vorzugsweise umgrenzen sie die Durchbrechungen 7 und 8 in der Innenschale.

Die Innenschale 3 stößt stumpf an den Mündungsrand 6 der Außenschale an und ist mit diesem über mehrere Schweißungen verbunden. Zwischen den Schweißungen bilden sich Luftschlitze, durch die die in Pfeilrichtung 4 einströmende Luft, während der Fahrt des Fahrzeugs entgegen der Fahrtrichtung F ausströmt.

Damit die durch den Luftspalt 5 strömende Luft gezielt nach außen abgeleitet werden kann, können auch spezielle Luftschlitze 5 im Mündungsrand 6 bzw. zwischen der Innenschale 3 und der Außenschale 4 vorgesehen sein. Diese Luftschlitze 15 sind etwa rechteckförmig ausgebildet und erstrecken sich bei dem dargestellten Ausführungsbeispiel gemäß Fig. 1 im oberen Abschnitt sowie in seitlichen Abschnitten des Endrohres 2. Entsprechend der Druckverhältnisse am Endrohr können diese Schlitze 15 auch eine andere geometrische Form aufweisen und auch örtlich entsprechend angepaßt zum Endrohr 2 angeordnet sein, wie beispielsweise auch im unteren Abschnitt des Endrohres 2.

Die Befestigung des Endrohres 2 am Abgasrohr 1 erfolgt über Befestigungsmittel, beispielsweise über Schrauben 16, die zu beiden Seiten des Endrohres 2 an der Innenschale 3 gehalten sind. Durch Verklemmen über die Schrauben 16 ist das Endrohr 2 auf dem Abgasrohr festgesetzt. Zur Festlegung der Schraube 16 an der Innenschale 3 dient eine Klemmutter 17, die über die endseitige Wandung geschoben wird. In der Außenschale 4 ist eine Aussparung 18 vorgesehen, damit die Schrauben 16 entsprechend positioniert werden können.

## Patentansprüche

1. Endrohr (2) für ein Abgasrohr (1) einer Abgasanlage eines Kraftfahrzeuges, das mit einem freien Ende eines Abgasrohres verbunden werden kann und das Endrohr (2) doppelwandig ausgebildet wobei das Endrohr und eine Innenschale (3) aufweist, die beabstandet zu einer Außenschale (4) des Endrohres angeordnet ist, **dadurch gekennzeichnet, daß** zwischen den Schalen (3 und 4) rundherum ein durchströmbarer Luftspalt (5) gebildet wird und in der Innenschale (3) mindestens als Durchbrechungen (7 oder 8) ausgeführte Luftöffnungen vorgesehen sind und ein der Mimdungsöffnung (M) des Endrohrs (2) die Innenschale (3) an einem Mündungsrand (6) der Außenschale (4) verbunden ist und an dem dem Mündungsrand (6) abgekehrten Ende zwischen der Außenschale (4) und der Innenschale (3) eine spaltartige Lufteinrittsöffnung (20) vorgesehen ist und Luftaustrittsöffnungen (15) im Bereich des Mündungsrandes (6) liegen.

2. Endrohr nach den Anspruch 1, **dadurch gekennzeichnet, daß** mindestens zwei Durchbrechungen (7, 8) in der Innenschale (3) vorgesehen sind, wobei diese Durchbrechungen (7, 8) sich gegenüber stehen und jeweils in einem unteren Wandabschnitt und in einem oberen Wandabschnitt der Innenschale (3) angeordnet sind.

3. Endrohr nach den Ansprüchen 1 oder 2, **dadurch gekennzeichnet, daß** in der Innenschale (3) nach innen vorragende Sicken (10, 11 und 12, 12a) angeordnet und über den Innenumfang der Schale (3) querverlaufend sind und zusätzliche längsverlaufende Sicken angeordnet sind und an den Sicken sich das Abgasrohr (1) umfangseitig abstützt.

4. Endrohr nach einem oder mehreren der vorhergehenden Ansprüche, **dadurch gekennzeichnet, daß** die Luftaustrittsöffnungen im Bereich des Mündungsrandes (6) zumindest zwischen der Innen- und Außenschale (3 und 4) vorgesehen sind und diese Luftaustrittsöffnungen als Schlitze (15) ausgeführt sind.

5. Endrohr nach Anspruch 4, **dadurch gekennzeichnet, daß** die Schlitze (15) im Bereich der Seitenwandabschnitte sowie im oberen Wandabschnitt des Endrohres (2) angeordnet sind.

6. Endrohr nach einem oder mehreren der vorhergehenden Ansprüche, **dadurch gekennzeichnet, daß** an der Innenschale (3) Befestigungsmittel (16, 17) in den Seitenwandabschnitten vorgesehen sind, welche sich gegenüberstehen und das Abgasrohr klemmend zwischen sich aufnehmen.

## Claims

1. A tailpipe (2) for an exhaust pipe (1) of an exhaust system of a motor vehicle, which can be connected to a free end of an exhaust pipe, and the tailpipe (2) is formed with double walls, wherein the tailpipe has and an inner shell (3) which is arranged spaced from an outer shell (4) of the tailpipe, **characterized in that** a traversable air gap (5) is formed all round between the shells (3 and 4) and air apertures constructed at least in the form of perforations (7 or 8) are provided in the inner shell (3) and at the opening aperture (**M**) of the tailpipe (2) the inner shell (3) is connected [to] an opening edge (6) of the outer shell (4), and a gap-like air-inlet aperture (20) is provided at the end - remote from the opening edge (6) - between the outer shell (4) and the inner shell (3), and air-outlet apertures (15) are situated in the region of the opening edge (6).

2. A tailpipe according to Claim 1, **characterized in that** at least two perforations (7, 8) are provided in the inner shell (3), wherein the said two perforations (7, 8) are opposite each other and are arranged respectively in a lower wall portion and in an upper wall portion of the inner shell (3).

3. A tailpipe according to Claim 1 or 2, **characterized in that** inwardly projecting beads (10, 11 and 12, 12a) are arranged in the inner shell (3) and extend transversely over the internal periphery of the shell (3), and additional beads are arranged extending longitudinally and the exhaust pipe (1) is supported at the periphery on the beads.

4. A tailpipe according to one or more of the preceding Claims, **characterized in that** the air-outlet apertures in the region of the opening edge (6) are provided at least between the inner and outer shell (3 and 4) and the said air-outlet apertures are provided in the form of slots (15).

5. A tailpipe according to Claim 4, **characterized in that** the slots (15) are provided in the region of the lateral-wall portions and in the upper wall portion of the tailpipe (2).

6. A tailpipe according to one or more of the preceding Claims, **characterized in that** on the inner shell (3) fastening means (16, 17) are provided in the lateral-wall portions, which are mutually opposite and receive the exhaust pipe in a clamped manner between themselves.

## Revendications

1. Tuyau d'échappement (2) d'un conduit d'échappement (1) d'un système des gaz d'échappement d'un véhicule automobile, qui peut être relié à une extrémité libre d'un conduit d'échappement, et le tuyau d'échappement (2) est à double paroi, le tuyau d'échappement comportant une coque intérieure (3) qui est disposée espacée d'une coque extérieure (4) du tuyau d'échappement, **caractérisé en ce qu'**une fente d'aération (5), qui peut être traversée par un courant, est formée tout autour entre les coques (3 et 4), et dans la coque intérieure (3) sont prévus au moins des orifices d'air réalisés sous la forme d'ajours (7 ou 8), et au droit de l'ouverture d'embouchure (M) du tuyau d'échappement (2), la coque intérieure (3) est reliée à un bord d'embouchure (6) de la coque extérieure (4), et à l'extrémité, tournée à l'opposée du bord d'embouchure (6), il est prévu entre la coque extérieure (4) et la coque intérieure (3), un orifice d'entrée d'air (20) de type fente, et des orifices de sortie d'air (15) se trouvent dans la zone du bord d'embouchure (6).

2. Tuyau d'échappement selon la revendication 1, **caractérisé en ce qu'**au moins deux ajours (7, 8) sont prévus dans la coque intérieure (3), ces ajours (7, 8) se faisant face et étant disposés chacun dans une partie de paroi inférieure et dans une partie de paroi supérieure de la coque intérieure (3).

3. Tuyau d'échappement selon les revendications 1 ou 2, **caractérisé en ce que** dans la coque intérieure (3) sont disposées des moulures (10, 11 et 12, 12a) faisant saillie vers l'intérieur, et s'étendant transversalement sur le pourtour intérieur de la coque (3), et sont prévues des moulures supplémentaires s'étendant longitudinalement, et le conduit d'échappement (11) prend appui périphériquement sur les moulures.

4. Tuyau d'échappement selon une ou plusieurs des revendications précédentes, **caractérisé en ce que** les orifices de sortie d'air sont prévus dans la zone du bord d'embouchure (6), au moins entre la coque intérieure (3) et la coque extérieure (4), et ces orifices de sortie d'air sont réalisés en tant que fentes (15).

5. Tuyau d'échappement selon la revendication 4, **caractérisé en ce que** les fentes (15) sont disposées dans la zone des parties de paroi latérale ainsi que dans la partie de paroi supérieure du tuyau d'échappement (2).

6. Tuyau d'échappement selon une ou plusieurs des revendications précédentes, **caractérisé en ce que** sur la coque intérieure (3), dans les parties de paroi latérales, sont prévus des moyens de fixation (16, 17) qui se font face et qui reçoivent entre eux le conduit d'échappement en le serrant.
